# EUROPÄISCHE PATENTSCHRIFT

(11) **EP 0 682 589 B1**
(45) Veröffentlichungstag und Bekanntmachung des Hinweises auf die Patenterteilung: **18.06.1997**
(21) Anmeldenummer: 94926201.8
(22) Anmeldetag: 16.08.1994
(51) Int. Cl.: B27B 25/10

(54) **WECHSELHANDGRIFF FÜR SCHIEBEHÖLZER**
INTERCHANGEABLE HANDLE FOR SLIDE BLOCKS
POIGNEE INTERCHANGEABLE POUR CALES COULISSANTES

(30) Priorität: 28.10.1993 DE 4336719
(43) Veröffentlichungstag der Anmeldung: 22.11.1995
(73) Patentinhaber: AIGNER, Georg, D-94419 Reisbach (DE)
(72) Erfinder: AIGNER, Georg, D-94419 Reisbach (DE)
(74) Vertreter: Gustorf, Gerhard, Dipl.-Ing.
(86) Internationale Anmeldenummer: EP9402727
(87) Internationale Veröffentlichungsnummer: WO9511785

(56) Entgegenhaltungen:
- NL-A- 4 410
- US-A- 2 839 100
- US-A- 4 348 925
- US-A- 4 370 909

## Beschreibung

Die Erfindung betrifft einen Wechselhandgriff für Schiebehölzer mit einem Griffstück, das an einer im Querschnitt L-förmigen Grundplatte mit einem langen Schenkel und einem kurzen Schenkel befestigt ist, an denen Spitzen zum Eintreiben in das Schiebeholz Vorgesehen sind, wobei die am kurzen Schenkel befestigten Spitzen rechtwinklig von diesem abstehen und parallel zum langen Schenkel verlaufen.

Bei der Bearbeitung kleiner Werkstücke an Holzbearbeitungsmaschinen mit Handzuführung werden Schiebehölzer benutzt, um das Werkstück am Werkzeug vorbeizuführen, gegen einen Anschlag zu drücken oder vom Werkzeug zu entfernen. Damit wird verhindert, daß der Schreiner mit seiner Hand in die unmittelbare Nähe des Werkzeuges gelangt und sich dabei verletzt. Bei diesen Arbeiten an den Werkzeugmaschinen, beispielsweise Fräsmaschinen, Hobelmaschinen, Kreissägen oder Bandsägemaschinen, geraten die Schiebehölzer regelmäßig in den Arbeitsbereich des Werkzeuges, so daß sie einem starken Verschleiß ausgesetzt sind und häufig ersetzt werden müssen. Für unterschiedliche Arbeitsvorgänge liegen die verschiedensten Schiebeholzformen bereit, die der Schreiner nach Bedarf einsetzt. Zum Austausch und zur leichten Handhabung der Schiebehölzer dient der oben erläuterte Wechselhandgriff, der mit seinen Spitzen verhältnismäßig einfach am Schiebeholz befestigt werden kann.

Bei einem Wechselhandgriff der eingangs beschriebenen Bauart sind die Spitzen zum Eingriff in das Schiebeholz sowohl am kurzen als auch am langen Schenkel der L-förmigen Grundplatte starr befestigt. Von einer Längsseite des langen Schenkels steht eine Wange nach unten ab, an der eine Blattfeder drehbar befestigt ist, die am freien Ende eine weitere Spitze trägt, welche durch eine Bohrung in der Wange hindurch in eine Schmalseite des Schiebeholzes eingedrückt werden muß. Die starren Spitzen unterliegen aufgrund ihrer Anordnung im festen Winkel von 90° der Gefahr, daß sie beim Befestigen am und Abnehmen vom Schiebeholz leicht abbrechen, weshalb sie auswechselbar konstruiert sind. Vor allem die an der Blattfeder angebrachte Spitze kann leicht verbogen werden, so daß sie nicht mehr in die Bohrung der Wange eingreift, sondern neben der Bohrung gegen die Wange stößt. Aufgrund der von dem langen Schenkel der Grundplatte abstehenden, seitlichen Wange müssen zwei unterschiedliche Wechselhandgriffe bereitgehalten werden, je nachdem, ob sich der Anschlag der Werkzeugmaschine links oder rechts vom Werkstück befindet. Nicht zuletzt kann die Blattfeder nur mit Einsatz eines Werkzeuges in die Lösestellung gezogen werden.

Der Erfindung liegt die Aufgabe zugrunde, einen universell einsetzbaren Wechselhandgriff für Schiebehölzer zur Verfügung zu stellen, der für alle vorkommenden Arbeiten an der jeweils optimalen Stelle des Schiebeholzes eingesetzt und ohne Werkzeuge und Schläge mit nur wenigen Handgriffen am gerade benötigten Schiebeholz befestigt werden kann.

Bei einem Wechselhandgriff der eingangs umrissenen Gattung wird diese Aufgabe erfindungsgemäß dadurch gelöst, daß die am freien Ende des langen Schenkels vorgesehenen Spitzen an einem um eine Welle drehbaren Schwenkhebel befestigt sind.

Da der Wechselhandgriff gemäß der Erfindung an keiner seiner beiden Längsseiten eine nach unten abstehende Wange hat, kann er rechts, links oder in der Mitte des Schiebeholzes befestigt werden. Die am Schwenkhebel befestigten Spitzen dringen beim Betätigen des Schwenkhebels von oben in das Schiebeholz ein und ziehen dabei die am kurzen Schenkel vorstehenden Spitzen in das Schiebeholz hinein, wodurch eine sehr schnelle und stabile Fixierung des Handgriffes auf dem Schiebeholz erreicht wird. Die Gefahr des Abbrechens oder Verbiegens der Spitzen ist ausgeschaltet, denn alle Spitzen werden nur in Richtung ihrer Längsachse belastet, nicht jedoch quer dazu.

Der Schwenkhebel ist mit einem Betätigungshebel fest verbunden, der vorzugsweise mit seinem freien Ende zum kurzen Schenkel der Grundplatte hin weist. Auf diese Weise steht der Betätigungshebel nicht nach außen vor, so daß er Arbeiten nicht behindert, bei denen der Wechselhandgriff sehr nahe an eine Schutzhaube oder dergleichen herangeführt werden muß.

Nach einem weiteren Merkmal der Erfindung können die durch Öffnungen in dem langen Schenkel aus diesem herausragenden Spitzen mittels des Betätigungshebels aus einer zum kurzen Schenkel im wesentlichen parallelen Richtung in eine zu diesem hin geneigte Eingriffsstellung geschwenkt werden.

Eine Erläuterung der Erfindung ergibt sich aus der folgenden Beschreibung von Ausführungsbeispielen, die in der Zeichnung dargestellt sind. Es zeigen:
Figur 1 einen Längsschnitt durch einen Wechselhandgriff vor dem Einschwenken der am langen Schenkel vorgesehenen Spitzen in ein Schiebeholz,
Figur 2 eine der Figur 1 entsprechende Schnittdarstellung des am Schiebeholz fixierten Wechselhandgriffes,
Figur 3 die perspektivische Ansicht des Wechselhandgriffes in der Stellung der Figur 1,
Figur 4 den Wechselhandgriff in der Position der Figur 2,
Figur 5 eine teilweise geschnittene Ansicht des Wechselhandgriffes in der Stellung der Figuren 1 und 3,
Figur 6 die Perspektivische Ansicht des Wechselhandgriffes in der Stellung der Figur 2 und
Figur 7 die perspektivische Ansicht eines weiteren Ausführungsbeispieles des Wechselhandgriffes.

Der Aufbau und die Verwendung eines Wechselhandgriffes 10 gemäß der Erfindung ist in den Figuren 1 und 2 deutlich zu erkennen. Eine im Querschnitt L-förmige Grundplatte 12 hat einen langen Schenkel 14, von dessen einem Ende ein kurzer Schenkel 16 rechtwinklig nach unten absteht. Auf der aus Metall hergestellten Grundplatte 12 ist ein aus Kunststoff bestehendes Griffstück 18 angebracht, das so geformt ist, daß es bequem von einer Hand erfaßt werden kann. Die beiden Enden des Griffstückes 18 gehen in einen U-förmigen Bügel 20 über, der mit seinem unteren Teil 22 an der Grundplatte 12 festgeschraubt ist.

Am kurzen Schenkel 16 der Grundplatte 12 sind zwei Spitzen 24 befestigt, die rechtwinklig vom kurzen Schenkel 16 in Richtung auf das freie Ende des langen Schenkels 14 vorstehen und parallel zu diesem verlaufen. Jede Spitze 24 ist mit Hilfe eines Sechskants 26 in eine Gewindebohrung des kurzen Schenkels 16 auswechselbar eingeschraubt und dient gleichzeitig zur Befestigung des Bügels 20 an der Grundplatte 12.

Vom freien Ende des langen Schenkels 14 stehen zwei Seitenwände 28 nach oben ab, die zwischen die Innenwände einer in den Bügel 20 eingearbeiteten Aussparung 40 greifen. Die beiden parallel zueinander verlaufenden Seitenwände 28 dienen zur frei drehbaren Lagerung einer Welle 30, auf der ein Schwenkhebel 32 befestigt ist. Der Schwenkhebel 32 erstreckt sich von der Welle 30 in Richtung auf das freie Ende des langen Schenkels 14 und trägt an seiner Unterseite zwei Spitzen 34, die in gleicher Weise wie die Spitzen 24 ausgebildet und auswechselbar befestigt sind. Die Spitzen 34 ragen durch Öffnungen 36 im langen Schenkel 14 aus der Grundplatte 12 nach unten hervor. Der Schwenkhebel 32 ist einstückig mit einem Betätigungshebel 38 verbunden, der auf der anderen Seite der Welle 30 liegt und beim Beispiel der Figuren 1 bis 6 durch die Aussparung 40 des Bügels 20 in Richtung auf den kurzen Schenkel 14 hervorsteht.

Zur Lagerung der Welle 30 können alternativ in die die Aussparung 40 begrenzenden Seitenwände des Bügels 20 Buchsen eingesetzt sein, so daß die Seitenwände 38 des langen Schenkels 14 entbehrlich sind.

Beim Ausführungsbeispiel der Figur 7 sind der Schwenkhebel 32 und der Betätigungshebel 38 identisch, da sie auf derselben Seite der Welle 30 liegen. Die Aussparung 40 ist hier in die Vorderseite des Bügels 20 eingearbeitet. Der Betätigungshebel 38 ragt aus diesem in entgegengesetzter Richtung wie bei den Figuren 1 bis 6 nach vorn heraus.

Zur Verbindung des Wechselhandgriffes 10 mit einem Schiebeholz 42 wird in der Stellung der Spitzen 34 gemäß Figur 1 zunächst die Grundplatte 12 flach auf das Schiebeholz 42 gelegt, worauf die beiden Spitzen 24 des kurzen Schenkels 16 in die Stirnseite des Schiebeholzes 42 gedrückt werden. Hierfür wird kein Werkzeug benötigt.

Im Anschluß daran wird von Hand ein Druck p auf den über der Achse 30 liegenden Teil des Griffstücks 18 ausgeübt, während mit der zweiten Hand der Betätigungshebel 38 nach oben gezogen wird. Dadurch werden die beiden Spitzen 34 über den Schwenkhebel 32 aus der Stellung der Figur 1 in die Stellung der Figur 2 in das Schiebeholz 42 hineingedrückt und ziehen dabei den kurzen Schenkel 16 und mit diesem die beiden Spitzen 24 vollständig in die Stirnseite des Schiebeholzes 42 hinein. Dadurch wird die in Figur 2 gezeigte Stellung erreicht, bei der die Spitzen 34 in eine zum kurzen Schenkel 16 geneigte Eingriffsstellung geschwenkt sind. In dieser Stellung ist der Wechselhandgriff 10 sicher auf dem Schiebeholz 42 fixiert, so daß anschließend die gewünschten Arbeiten durchgeführt werden können.

Wenn das Schiebeholz 42 verbraucht ist oder gewechselt werden muß, wird der Wechselhandgriff 10 wieder entfernt und auf einem neuen Schiebeholz befestigt. Hierzu wird der Betätigungshebel 38 wieder nach unten gedrückt, wodurch das Schiebeholz 42 von den Spitzen 24 abgezogen wird und die schwenkbaren Spitzen 34 nach oben aus dem Schiebeholz 42 gezogen werden.

## Patentansprüche

1. Wechselhandgriff für Schiebehölzer mit einem Griffstück, das an einer im Querschnitt L-förmigen Grundplatte mit einem langen Schenkel und einem kurzen Schenkel befestigt ist, an denen Spitzen zum Eintreiben in das Schiebeholz vorgesehen sind, wobei die am kurzen Schenkel befestigten Spitzen rechtwinkig von diesem abstehen und parallel zum langen Schenkel verlaufen, dadurch gekennzeichnet, daß die am freien Ende des langen Schenkels (14) vorgesehenen Spitzen (34) an einem um eine Welle (30) drehbaren Schwenkhebel (32) befestigt sind.

2. Wechselhandgriff nach Anspruch 1, dadurch gekennzeichnet, daß der Schwenkhebel (32) mit einem Betätigungshebel (38) fest verbunden ist.

3. Wechselhandgriff nach Anspruch 1 oder 2, dadurch gekennzeichnet, daß der Betätigungshebel (38) mit seinem freien Ende zum kurzen Schenkel (16) hin weist.

4. Wechselhandgriff nach einem der vorhergehenden Ansprüche, dadurch gekennzeichnet, daß die durch Öffnungen (36) in dem langen Schenkel (14) aus diesem herausragenden Spitzen (34) mittels des Betätigungshebels (38) aus einer zum kurzen Schenkel (16) im wesentlichen parallelen Richtung in eine zu diesem hin geneigte Eingriffsstellung schwenkbar sind.

5. Wechselhandgriff nach einem der vorhergehenden Ansprüche, dadurch gekennzeichnet, daß die Welle (30) an zwei vom langen Schenkel (14) abstehenden Seitenwänden (28) gelagert ist.

6. Wechselhandgriff nach einem der vorhergehenden Ansprüche, dadurch gekennzeichnet, daß das Griffstück (18) über einen einstückig mit diesem ausgebildeten Bügel (20) mit der Grundplatte (12) verbunden ist.

## Claims

1. A detachable handle for use with traversing pieces of timber, with a grip piece secured to a base plate, which is of L-shaped cross-section and has one long side and one short side, on which sides there are provided spikes for driving into the traversing timber, the spikes secured to the short side projecting at right angles therefrom and extending parallel to the long side, characterised in that the spikes (34) provided at the free end of the long side (14) are secured to a swivel lever (32) which is rotatable around a shaft (30).

2. A detachable handle as claimed in claim 1, characterised in that the swivel lever (32) is permanently connected to a control lever (38).

3. A detachable handle as claimed in claim 1 or 2, characterised in that the free end of the control lever (38) points towards the short side (16).

4. A detachable handle as claimed in one of the preceding claims, characterised in that the spikes (34) which project out of the long side (14) through openings (36) therein can be swivelled by means of the control lever (38) from a direction substantially parallel to the short side (16) into an engagement position which is inclined thereto.

5. A detachable handle as claimed in one of the preceding claims, characterised in that the shaft (30) is mounted on two side walls (28) projecting from the long side (14).

6. A detachable handle as claimed in one of the preceding claims, characterised in that the grip piece (18) is connected to the base plate (12) by means of a frame (20), which is of a one-piece design with said grip piece.

## Revendications

1. Poignée interchangeable pour câles coulissantes, avec une partie de poignée qui est fixée sur une plaque de base à section en L ayant une branche longue et une branche courte sur lesquelles sont prévues des pointes destinées à être enfoncées dans le bois coulissant, les pointes fixées sur la branche courte étant positionnées à angle droit par rapport à la branche courte et parallèles à la branche longue, caractérisée en ce que les pointes (34) prévues à l'extrémité libre de la branche longue (14) sont fixées sur un levier basculant (32) qui pivote autour d'un axe (30).

2. Poignée interchangeable selon la revendication 1, caractérisée en ce que le levier basculant (32) est relié solidement à un levier de manoeuvre (38).

3. Poignée interchangeable selon la revendication 1 ou 2, caractérisée en ce que l'extrémité libre du levier de manoeuvre (38) est orientée vers la branche courte (16).

4. Poignée interchangeable selon l'une des revendications précédentes, caractérisée en ce que les pointes (34) dépassant de la branche longue (14) à travers des ouvertures (36) sont basculables à l'aide du levier de manoeuvre (38) entre une direction essentiellement parallèle par rapport à la branche courte (16) et une position de contact inclinée vers cette dernière.

5. Poignée interchangeable selon l'une des revendications précédentes, caractérisée en ce que l'axe (30) est supporté par deux parois latérales (28) qui se développent à partir de la branche longue (14).

6. Poignée interchangeable selon l'une des revendications précédentes, caractérisée en ce que la partie de poignée (18) est reliée à la plaque de base (12) par une anse (20) monopièce avec la partie de poignée.
